# EUROPÄISCHE PATENTANMELDUNG

(11) **EP 4 678 817 A1**
(43) Veröffentlichungstag der Anmeldung: **14.01.2026**
(21) Anmeldenummer: 25188907.7
(22) Anmeldetag: 10.07.2025
(51) Int. Cl.: E01B 27/00, E01B 37/00, E01B 1/00

(54) **VERFAHREN ZUR SANIERUNG UND/ODER STABILISIERUNG EINES GLEISBETTS UND KOMPAKTER KÖRPER**

(30) Priorität: 11.07.2024 DE 102024119728
(71) Anmelder: GETEK Gesellschaft für innovative Technik GmbH, 22763 Hamburg (DE)
(72) Erfinder: von Hauenschild, Sven, 21217 Seevetal (DE)
(74) Vertreter: Eisenführ Speiser

(57) **Zusammenfassung**

Die vorliegende Erfindung betrifft ein Verfahren zur Sanierung und/oder Stabilisierung eines Gleisbetts, wobei Bahnschienen an Schwellen befestigt sind und die Schwellen in oder auf dem Gleisbett angeordnet sind und im Gleisbett Steine, Schotter oder dergleichen liegen, wobei die Sanierung und/oder Stabilisierung im Gleisbett selbst erfolgt ohne Ablösung der Schwellen, der Schienen, und/oder ohne Entfernung der Schwellen aus dem Gleisbett, wobei die Schwellen einen Mittelabschnitt und zwei Endabschnitte aufweisen, und der Mittelabschnitt zwischen den zwei Endabschnitten liegt, wobei im Bereich des Mittelabschnitts und/oder einem oder beiden Endabschnitten der Schwelle seitlich an der Schwelle mit einem Packer, Einfüllstutzen oder dergleichen ein Material, vorzugsweise ein Injektionsharz, in das Gleisbett injiziert wird, wobei das Material nach der Ausbringung erstarrt beziehungsweise aushärtet und wobei das Material bei der Injektion in den Bereich unterhalb der Schwelle in das Gleisbett gelangt und dort das Gleisbettmaterial, nämlich Steine, Schotter oder dergleichen, benetzt und Zwischenräume und/oder Hohlräume im Gleisbett ausfüllt, und nach Erstarrung des Materials, vorzugsweise Injektionsharzes, der Bereich des Gleisbetts, der durch das Injektionsmaterial benetzt wird, beziehungsweise dessen Zwischenräume und/oder Hohlräume ausgefüllt sind, einen kompakten Körper darstellt, auf dem die Schwelle zur Auflage kommt.

## Beschreibung

Die Erfindung betrifft ein Verfahren zur Sanierung beziehungsweise Stabilisierung eines Gleisbetts. Das Gleisbett ist Teil eines Gleiskörpers oder Bahndamms und auf dem Gleisbett sind regelmäßig parallel Schwellen in einem vorbestimmten Abstand zueinander angeordnet. Diese Schwellen liegen auf dem Gleisbett. Diese Schwellen sind regelmäßig aus Holz, Metall oder seit einigen Jahrzehnten auch aus Beton beziehungsweise stahlbewehrter Beton oder Spannbeton. So sind beispielsweise Betonschwellen vom Typ B70 sehr verbreitet. Der Hauptvorteil der Betonschwelle liegt in ihrer hohen Flexibilität, sowohl bei einer Neubaustrecke als auch bei einer Ertüchtigung vorhandener Gleise. Im Fern- oder Nahverkehr, auf Haupt- oder Nebenverkehrsstrecken, ob im Güter- oder Personenverkehr, bietet eine solche Betonschwelle für jeden Einsatzzweck eine schnelle und zuverlässige Lösung und die Montage beziehungsweise die Ablage der Betonschwelle auf dem Gleisbett gewährleistet eine schnelle Verarbeitung.

Der Vorteil einer solchen Betonschwelle liegt auch darin, dass sie ein genormtes Bauteil ist, und damit ihre Maße und Eigenschaften letztlich für quasi alle Betonschwellen gelten und sie somit ein bevorzugtes Bauteil/Werkzeug für den standardisierten Betrieb und Instandhaltungsabläufe im Bahnbetrieb darstellt. Mit solchen uniformierten beziehungsweise standardisierten Betonschwellen lässt sich auch der Schwelleneinbau maschinell beziehungsweise vollmechanisch auf der Baustelle durchführen.

Solche Betonschwellen weisen auch eine Stahl- beziehungsweise Eisenbewehrung auf und solche Betonschwellen werden als Spannbetonteile in großen Stückzahlen hergestellt.

Neben solchen Betonschwellen gibt es ferner auch noch Holzschwellen sowie auch Stahlschwellen.

Diesen Schwellen ist gemeinsam, dass sie ein längliches Bauteil sind und z. B. eine Breite zwischen 20 bis 30,5 cm, eine Höhe von 12,5 bis 16 cm, eine Länge (bei Regelspur) üblicherweise von 2,4 bis 2,7 m, z. B. 2,6 m aufweisen. Die Breite, Höhe wie auch die Länge richtet sich immer auch nach der Spurbreite der Schienen.

Es gibt auch Kunststoffschwellen, glasfaserverstärkte Kunststoffschwellen, langglasfaserverstärkte Polyurethanschwellen, Steinschwellen und weitere Mineralien und Bauformen.

Die Schwellen aktuell bilden regelmäßig den oberen Abschnitt des Gleiskörpers bestehend aus Oberbau, Planung, Schutzschicht, Erdplanung, Unterbau und Untergrund, und auf den Schwellen werden quer zur Längsrichtung der Schwellen die parallelen Bahngleise verlegt (wie erwähnt hängt der Gleisabstand jeweils von dem Bahnstandard (Spurbreite) vor Ort ab).

Der Oberbau oder Gleiskörper einer Eisenbahnstrecke besteht dabei aus dem Gleisbett und den darauf liegenden Gleisen, während der Unterbau die feste Unterlage für den Oberbau bildet, in dem der Höhenunterschied des Geländes durch Dämmschüttungen, Einschnitte oder Kunstbauwerke wie Brücken oder Tunnel ausgleicht.

Der Oberbau und insbesondere die Gleisbettung dient der Aufnahme und Verteilung der Kräfte, die durch Masse, Beschleunigung, Sinuslauf, Geschwindigkeit der Schienenfahrzeuge, sowie thermische Belastung durch Witterung entstehen.

Somit weist der Oberbau Elemente wie Schienen, den Schwellen, auf denen die Schienen befestigt sind, sowie das Gleisbett bestehend aus Schotter oder Steinen oder festen Tragschichten einer festen Fahrbahn auf.

Das Gleisbett dient als Unterlage des Gleises und zur Ableitung der Verteilung der Kräfte in den Unterbau. Die Gleisbettung besteht in der Regel aus Schotter, dem sogenannten Schotteroberbau(Schotterbett); das Schotterbett ist elastisch und hilft, sowohl statische als auch dynamische Belastungen gleichmäßig auf den Unterbau zu übertragen. Hierdurch werden auch eine relativ gute Geräuschdämmung sowie die Aufnahme von Schwingungen, die durch den Sinuslauf fahrender Züge entstehen, gewährleistet. Die Elastizität und Lagesicherheit sind aber nur sicherzustellen, wenn der Unterbau tragfähig und der Schotter sauber und wasserdurchlässig ist. Beides bedingt einen gewissen und regelmäßigen Instandhaltungsaufwand. Des Weiteren ist beim Schotteroberbau die gute Regulierbarkeit und die einfache Anpassbarkeit bei Änderungen vorteilhaft. Das Schotterbett lässt sich dadurch mit einfachen Mitteln instand halten. Weiterhin führt die Schotterbettung in den gemäßigten Zonen die üblichen Niederschlagsmengen in den Boden ab. Nachteilig ist bei Hochgeschwindigkeitsfahrten, dass Schotter vom Luftzug des fahrenden Zugs aus der Gleisbettung hochgerissen werden kann (Schotterflug) und eine Gefahr für die in der Nähe befindlichen Menschen und Tiere sowie für die Technik darstellt.

Je nachdem, wie intensiv eine Gleisstrecke genutzt wird, je nachdem, mit welchen Geschwindigkeiten die Züge in welcher Frequenz auf dieser Strecke fahren, aber auch abhängig von Witterungsbedingungen und anderen Einflüssen (z.B. Zahl beziehungsweise Gewicht der Loks/Waggons) gibt es immer wieder auch Beschädigungen/Zerstörungen im Gleisbett, das heißt, die nach Verlegung von Schwellen und Gleisen bestehende Ruhelage der Schwellen auf dem Gleisbett ist nach einer gewissen Zeit teilweise nicht mehr vorhanden. Solche Beschädigungen können auch eine Entfernung/Verdrängung von Schottermaterial aus dem Gleisbett, aber auch eine Zerkleinerung von Schottermaterial, Unterspülung etc. als Ursache haben.

Wann immer eine solche Beschädigung im Gleisbett beziehungsweise Schotterbett vorhanden ist, wird beim Überfahren des Schienenstrangs durch einen Zug auch die Schwelle nicht mehr in ihrer Ruhelage liegen, sondern mehr oder weniger stark eine oszillierende Bewegung, das heißt, vertikal und/oder horizontal ein Heben und Senken ("Pumpen") während der Überfahrt durchführen somit liegt dann ein instabiles Gleisbett vor.

Dies ist aus vielen Gründen unerwünscht und führt auch dazu, dass die so betroffene Bahnstrecke, wenn nicht gesperrt, so doch der für den Zugverkehr beschränkt z.B. nur noch eher geringe Geschwindigkeiten und auch eine geringere Zugfrequenz erlaubt ist. Solche Störungen/Beeinträchtigungen im Bahnverkehr sind ebenfalls unerwünscht, kosten viel Zeit (und Geld) und stören den gesamten Bahnverkehr und beeinträchtigen erheblich auch die Pünktlichkeit der Zugverbindungen.

Muss das Gleisbett saniert beziehungsweise stabilisiert werden, erfolgt dies regelmäßig dergestalt, dass zunächst einmal die betroffene Strecke gesperrt wird, dann an den betroffenen Sanierungsstellen entweder Schwellen mit Gleiskörper abgehoben werden, um dann Schottermaterial auszutauschen, also das Schottermaterial gegen neues Schottermaterial auszutauschen und dabei für eine neue planende Unterlage für die Schwelle zu sorgen. Auch ist es bekannt, dass an solchen Stellen statt des Abhebens oder zeitweise Entfernen der Schwellen und Schienen manuell oder maschinenunterstützt, Schottermaterial in das bestehende Gleisbett "eingerüttelt" oder gepresst ("gestopft") wird, was allerdings außerordentlich mühsam laut und langwierig ist und oft nicht zu überzeugenden Ergebnissen führt.

Wenn sogenannte Stopfaggregate beziehungsweise Stopfmaschinen zum Einsatz kommen, wird ist es möglich, mit diesen Aggregaten sowohl neues Schottermaterial in das Gleisbett einzubringen, wie auch das bestehende Schottermaterial wiederum so auszurichten, dass die gewünschte Schwellen- und Gleislage hergestellt wird. Der Einsatz solcher Stopfaggregate erfordert allerdings wie erwähnt die Sperrung der betroffenen Gleisstrecke. Der Einsatz solcher Stopfaggregate ist außerordentlich teuer. Außerdem sind solche Stopfaggregate sehr große Maschinen und lassen sich auch deshalb nicht in jeder Infrastruktur von Gleiskörpern einsetzen.

Als Stand der Technik zur Gleisbettsanierung wird allgemein hingewiesen auf DE 43 01 182, DE 101 64 821, DE 20 2006 019 143, DE 20 2013 005 103, EP 0 712 961, EP 3 596 270.

Dieser Stand der Technik zeigt insbesondere auf, die Gleisbettsanierung mittels Spezialmaschinen durchzuführen, wobei die Sanierung dann die Sperrung der Strecke für den allgemeinen Zugverkehr voraussetzt, weil der Schienenweg durch eine Spezialmaschine zur Gleissanierung besetzt beziehungsweise belegt ist.

Ausgehend von den genannten Problemen und Schwierigkeiten stellt sich die Erfindung die Aufgabe, die Gleisbettsanierung beziehungsweise Gleisbettstabilisierung einfacher zu gestalten, auch eine Sanierung beziehungsweise Stabilisierung unter dem quasi befahrbaren Gleis zu ermöglichen und die gesamte Gleisbettsanierung beziehungsweise Stabilisierung auch mit weniger Aufwand und insgesamt weniger Kosten und je nach Schadensfall schneller durchzuführen.

Für die Lösung der gestellten Aufgabe schlägt die Erfindung ein Verfahren zur Sanierung und/oder Stabilisierung eines Gleisbetts mit den Merkmalen nach Anspruch 1 vor. Vorteilhafte Weiterbildungen sind in den Unteransprüchen beschrieben.

Ferner wird erfindungsgemäß die Bereitstellung eines kompakten Körpers mit den Merkmalen nach Anspruch 8 vorgeschlagen, erfindungsgemäße Weiterbildung des Körpers sind in den Unteransprüchen beschrieben.

Die Erfindung lässt sich wie folgt zusammenfassen:
Es wird ein kompakter Körper unterhalb der Schwelle eines Gleisbetts, wobei Bahnschienen auf den Schwellen des Gleisbetts befestigt sind, bereitgestellt. Dieser kompakte Körper dient als Auflager für die Schwellen und zur Herstellung des Körpers wird ein Injektionsharz in den Bereich der beiden Endabschnitte und/oder des Mittelabschnitts unterhalb einer Schwelle injiziert, und zwar durch Verlegung eines Füllstutzens, Schlauchs oder dergleichen und Bereich unterhalb der Schwelle.

Ein alternatives Verfahren schlägt vor, durch den kompakten Körper unterhalb der Schwelle im Gleisbett ein Verfahren auszuführen, bei dem zuvor durch die Schwellen entweder im Bereich der Endabschnitte oder im Mittelabschnitt zumindest eine Bohrung in die Schwelle eingelassen wird, durch die dann ein Injektionsharz durch die Schwelle in den Bereich des Gleisbetts unterhalb der Schwelle gedrückt wird.

Eine Alternative kann man wie folgt zusammenfassen:
Zunächst einmal wird an einem Schwellenkopf, also an wenigstens einem der beiden Endabschnitte einer Schwelle, mittels eines Bohrers ein Loch durch die Schwelle gebohrt, z. B. ein Loch mit einem Durchmesser im Bereich von 12 bis 20 mm, vorzugsweise 16 mm. Dieses Loch durchdringt die Schwelle vollständig, und mittels des Bohrers kann auch noch weiter in das Gleisbett gebohrt werden, wenn dies gewünscht ist.

Nach Herstellung des Lochs und damit der Öffnung in die Schwelle wird ein sogenannter Schlagpacker gesetzt, das heißt, ein Anfüllstutzen wird oberseitig auf beziehungsweise in das Loch der Schwelle gesteckt. Wenn eine Schwelle an den beiden Endabschnitten und im Mittelabschnitt jeweils ein Loch aufweist, wird in jedes Loch ein Packer gesetzt. Vorzugsweise hiernach oder vorher werden die Schwellenköpfe freigelegt. Unter Freilegung versteht man dabei, dass links, rechts oder am äußersten Ende der Schwelle Schottermaterial zur Seite geräumt oder gedrückt wird, sodass man den Bereich sehen kann, in dem die Unterseite der Schwelle auf dem Gleisbett (Schotter) zur Anlage kommt.

Nach diesen Vorbereitungen wird durch die Packer ein Injektionsmaterial injiziert, um den Untergrund der Schwelle zu befestigen beziehungsweise zu stabilisieren. Wenn die Arbeiten abgeschlossen sind, werden die Packer wieder entfernt und die Löcher in den Schwellen werden mit einem Zweikomponenten- (2K-) Mörtel kraftschlüssig verschlossen. Natürlich ist auch ein anderes Verschlussmaterial möglich, wie z. B. ein Kunststoffmaterial oder Klebematerial oder einem Stopfen mit einer Dichtung um das Eindringen von Wasser, Schnee, Staub oder dergleichen in das Loch zu verhindern. Somit wird die Materialschwächung in die Schwelle aufgrund der Bohrung beseitigt und es kann sich Wasser, Schmutz oder dergleichen im Loch ansammeln.

Die vorgenannten Arbeiten zur Stabilisierung des Gleisbetts finden wie erwähnt "unter dem rollenden Rad" statt, das heißt, dass das Gleis während der Sanierungsarbeiten schnell, das heißt, innerhalb weniger Sekunden, verlassen werden kann, und Züge (ohne Einschränkung) über die Schienen fahren können, und wenn dann der Zug vorbeigefahren ist, kann die Sanierungsarbeit am Gleisbett fortgesetzt werden.

Wenn das Injektionsmaterial durch die Löcher in den Schwellen in den Untergrund gedrückt wird, weist es dann noch eine hinreichende (niedrige) Viskosität auf, und da es sich regelmäßig um ein Zweikomponenten-Material handelt, härtet dieses nach einer gewissen Zeit z. B. 40 - 60 Sekunden Ruhephase aus und somit bildet der Teil des Gleisbetts, der mit dem Injektionsmaterial benetzt ist oder dessen Hohlräume mit Injektionsmaterial gefüllt sind, quasi einen kompakten Körper, auf dem nunmehr die Schwelle (mit der verbundenen Schiene) sicher und stabil liegt.

Wenn zuvor noch das Gleis beziehungsweise die Schwellen beim Durchfahren eines Zuges "gepumpt" haben, das heißt, beim Überfahren des Gleisabschnitts bewegt sich die Schwelle mit den Gleisen ständig hoch und runter oder seitwärts, je nachdem, welche Kraft jeweils gerade auf dem jeweiligen Gleisabschnitt liegt, wird diese unerwünschte Dynamik von Schwelle und Schienenstrang durch die Sanierung beendet.

Das Injektionsmaterial, welches bei dem erfindungsgemäßen Verfahren zum Einsatz kommt, ist ein üblicher Injektionsharz zur Abdichtung und Verfestigung von Baugrund und Baukonstruktionen.

Bei dem Injektionsmaterial handelt es sich dabei im Wesentlichen um ein niedrigviskoses Duromerharz auf Polyurethanbasis, welches sich gut injizieren lässt, eine variabel einstellbare Reaktivität aufweist, wasserverdrängend ist und eine hohe Druck- und Zugfestigkeit nach Aushärtung aufweist und auch dauerhaft wasserdicht ist.

Außerdem ist ein solches Material auch für den Austrag beziehungsweise Einsatz in der Natur zugelassen, erfüllt also die Vorschriften gemäß ISO 14025 und EN 15804+A2 (EPDzertifiziert). Das Mischen der beiden Komponenten A und B des Injektionsmaterials erfolgt im Zuge der Verarbeitung in einem Mischkopf einer Injektionspumpe. Die Verarbeitungszeit des gemischten Harzes hängt auch dabei von der Umgebungstemperatur ab; durch Kühlung/Erhitzung der Harzkomponenten und des Harzgemisches kann die Verarbeitungszeit verlängert beziehungsweise verkürzt werden.

Die Reaktionszeit des Materials kann auch durch Abmischen der Komponenten, Additive und weiterer Zusätze verkürzt oder auch verlängert werden (je nachdem, was gewünscht ist). So kann beispielsweise die Reaktion des Materials auch mit einem Katalysator beschleunigt werden.

Die Dichte des Injektionsmaterials liegt im Bereich von etwa 1 bis 1,5 kg/dm³ (DIN EN ISO 2811-1), vorzugsweise im Bereich von 1,13 kg/dm³, wobei die Komponenten A eine Dichte von 1,03 kg/dm³ und die Komponente B eine Dichte von 1,23 kg/dm³ aufweist.

Die Viskosität liegt im Bereich von ca. 200 - 500 mPa·s (DIN EN ISO 3219), vorzugsweise im Bereich von ca. 300 mPa·s (Millipascalsekunde). Die Verarbeitungszeit liegt dabei im Bereich von ca. 30 bis 120 Sekunden, vorzugsweise bei ca. 60 Sekunden (ASTM D7/487) und die Verarbeitungsbedingungen liegen in einem Temperaturbereich von 2 bis 50 °C, vorzugsweise 5 bis 40 °C (Bauteil-Untergrundtemperatur).

Die Druckfestigkeit des ausgehärteten Materials liegt bei ca. 40 bis 60 N/mm² bis vorzugsweise ca. 50 N/mm² (DIN EN ISO 604) und die Biegezugfestigkeit liegt im Bereich von ca. 15 bis 50 N/mm², vorzugsweise bei ca. 25 N/mm² (ISO 178/2 % Verformung).

Die vorgenannten Werte sind dabei im Wesentlichen Laborwerte und bei 21 °C +/- 2 °C und 50 % relativer Luftfeuchtigkeit ermittelt.

Das erfindungsgemäße Verfahren lässt sich nicht nur auf normalen Bahngleisstreckenabschnitten zum Einsatz bringen, sondern erfindungsgemäß bevorzugt auch im Bereich von Brückenübergängen, Bahnübergängen, Antrieben (Weichen), Herzstücken und Zungenbereichen und führt dabei maßgeblich zu Stabilisierung des Untergrundes.

Zum Mischen und Pumpen des Injektionsmaterials kann eine übliche pneumatische Kolbenpumpe eingesetzt werden, welche einen Zugang zu den einzelnen Komponenten hat, diese werden nach Zuführung im Mischkopf miteinander vermischt und dann wird das Gemisch über Ausgang (der Pumpe) in die Packer gedrückt, sodass das viskose Material dann durch die Öffnung durch die Schwelle hindurch in den Untergrund, also ins Gleisbeziehungsweise Schotterbett gelangen kann.

Ein bevorzugtes Material ist wie erwähnt das vorbeschriebene Material, welches die Anforderung an das EPD-FEI-20220109-IBG1-EN erfüllt, dabei handelt es sich um ein Produkt auf Basis von Polyurethan der Gruppe 5 gemäß ISO 14025 und EN 15804. Materialien mit ähnlichen Eigenschaften sind erfindungsgemäß und geeignet.

Das erfindungsgemäße Verfahren zur Sanierung und/oder Stabilisierung eines Gleisbetts, wobei Bahnschienen an Schwellen befestigt sind und die Schwellen in oder auf dem Gleisbett angeordnet sind, und im Gleisbett Steine, Schotter oder dergleichen liegen, wobei die Sanierung und/oder Stabilisierung im Gleisbett selbst erfolgt ohne Ablösung der Schwellen, der Schienen, und/oder ohne Entfernung der Schwellen aus dem Gleisbett, wobei die Schwellen einen Mittelabschnitt und zwei Endabschnitte aufweisen, und der Mittelabschnitt zwischen den zwei Endabschnitten liegt, zeichnet sich dadurch aus, dass im Bereich des Mittelabschnitts und/oder einem oder beiden Endabschnitten der Schwelle seitlich an der Schwelle mit einem Packer, Einfüllstutzen oder dergleichen ein Material, vorzugsweise ein Injektionsharz, in das Gleisbett injiziert wird, wobei das Material nach der Ausbringung erstarrt beziehungsweise aushärtet und wobei das zuvor flüssige Material bei der Injektion in den Bereich unterhalb der Schwelle in das Gleisbett gelangt und dort das Gleisbettmaterial, nämlich Steine, Schotter oder dergleichen, benetzt und Zwischenräume und/oder Hohlräume im Gleisbett ausfüllt, und nach Erstarrung des Materials, vorzugsweise Injektionsharzes, der Bereich des Gleisbetts, der durch das Injektionsmaterial benetzt wird, beziehungsweise dessen Zwischenräume und/oder Hohlräume ausgefüllt sind, einen kompakten Körper darstellt, auf dem die Schwelle zur Auflage kommt.

Durch das erfindungsgemäße Verfahren werden somit die Steine, der Schotter oder dergleichen unterhalb der Schwelle zu einem kompakten Körper geformt, wobei das Injektionsharz als Verbindungsmittel dient und dadurch wird im Weiteren verhindert, dass beim Überfahren der Schienen und der durch das Überfahren eines Zuges auf den Schienen erzeugten Erschütterungen, Schwingungen sich Stein- oder Schottermaterial aus dem Gleisbett entfernen kann. Vor allem wird für eine stabile Lage der Schwellen und damit des Gleises im Gleisbett gesorgt, einem weiteren Absinken entgegengewirkt und dies hat letztlich zur Folge, dass die sanierte beziehungsweise stabilisierte Stelle im Gleisbett beziehungsweise der Schwellen und Schienen in einer höheren Geschwindigkeit als zuvor befahren werden kann.

Injektionsmaterial zur Sanierung des Gleisbetts als solches ist bekannt, in dieser Anmeldung und in den Ansprüchen wird vor allem Injektionsmaterial beschrieben, welches besonders gut geeignet ist, die Sanierung beziehungsweise Stabilisierung des Gleisbetts durchzuführen.

Vor der Injektion wird bevorzugt Schotter- beziehungsweise Steinmaterial, welches bis zur oberen Höhe der Schwelle liegt, weggeräumt, sodass der untere Rand der Schwelle freiliegt, um dann mit einem Bohrwerkzeug ein Loch in den Bereich unterhalb der Schwelle zu bohren, in dieses Loch wird dann ein Einfüllstutzen angesetzt durch den das Injektionsharz unter Druck in den Bereich unterhalb der Schwelle gepumpt wird.

Sobald das Injektionsharz dann an der Schwellenunterseite aus dem Gleisbett hervortritt, wird die Injektion beendet, nach der Aushärtung wird dann das zuvor weggeräumte Schotter- beziehungsweise Steinmaterial wieder in den Bereich zwischen den Schwellen zurückgebracht und bedarfsweise gerüttelt/verdichtet. Sollte das Gleis angehoben werden müssen, geschieht dies mit einem bekannten Werkzeug, z. B. einem Schienen- oder Gleisheber, sodass dann die Schwelle auf das gewünschte Niveau hochgehoben wird, z. B. 5 bis 50 mm, vorzugsweise 5 bis 30 mm, erst dann erfolgt die Injektion des Injektionsharzes in den Bereich unterhalb der dann angehobenen Schwellen, die vor der Injektion auch noch mit weiterem Schotter- oder Steinmaterial bei Bedarf aufgefüllt beziehungsweise verdichtet werden können.

Die Erfindung ist nachfolgend anhand eines Ausführungsbeispiels näher erläutert.
- Fig. 1: zeigt eine Ansicht des Gleisbetts mit Schwellen und Schienenstrang.
- Fig. 2: zeigt die Ansicht eines Packers.
- Fig. 3: zeigt einen Querschnitt gemäß A-A in Fig. 1.
- Fig. 4 - 7: zeigen Ansichten zur Herstellung eines kompakten Körpers gemäß einer erfindungsgemäßen Ausführungsform.

Figur 1 zeigt eine Ansicht des Gleisbetts 1. Auf diesem liegen parallel angeordnet Schwellen 2 auf denen wiederum parallel angeordnet zwei Gleise 3a und 3b liegen und an den Schwellen befestigt sind. Die Gleisbettstabilisierung wird anhand einer Schwelle 2 näher gezeigt. Zunächst wird ein durchgehendes Loch 4 in den beiden Endabschnitten 5 und in dem Mittelbereich 6 der Schwelle 2 hergestellt. Dies geschieht z. B. unter Zuhilfenahme eines Bohrers, das Loch hat dabei einen vorbestimmten Durchmesser von z. B. 16mm und die Bohrung durchdringt die Schwelle 2 vollständig, so dass Material 7, welches von oben in das Loch der Schwelle gepumpt wird, an der Unterseite der Schwelle austreten kann. Natürlich kann anstatt von drei Bohrungen, wie dargestellt, auch nur eine Bohrung an einem der Endabschnitte oder im Mittelbereich geben, je nachdem wie dies die Sanierungssituation des Gleisbetts verlangt. Es wird ein durchgehendes Loch z. B. mittels eines Bohrers, an den beiden Endabschnitten und im Mittelbereich der Schwelle hergestellt. Das Loch hat dabei einen vorbestimmten Durchmesser von z. B. 16 mm und die Bohrung durchdringt die Schwelle, so dass Material, welches von oben in die Schwelle gepumpt wird, an der Unterseite die Schwelle austreten kann.

Die Bohrung 4 kann, je nach den örtlichen Verhältnissen und Erfordernissen auch bis 100 cm oder darüber noch in das Gleisbett geführt werden, z. B. mit einem Bohrer, mittels dem auch die Öffnung in die Schwelle hergestellt wird. Diese Bohrung hat dann den Vorteil, dass das eingedrückte Injektionsharz durch die Öffnung der Schwelle über einen vorbestimmten Weg weiter in das Gleisbett gelangt und von dort im Wesentlichen radial aus der Öffnung in das Gleisbett, also die Schotterstruktur gelangt.

Nach der Herstellung des Lochs 4 wird ein Packer 9 -siehe eine Außenansicht in Figur 2-in das Loch 4 gedrückt und dieser Packer 9 ist dann der Anschlag (Einführstützen) für den Ausgang der Pumpe, die ihr Material, also das Injektionsmaterial, durch den Packer in das Loch drückt und somit dieses Material aufgrund seiner Viskosität auch in den Bereich unterhalb der Schwelle und damit auch mehrere z.B. 10 bis 50 cm tief in das Gleisbett gelangt. Wenn das Injektionsmaterial im Bereich der Unterseite der Schwelle aus dem Gleisbett quillt, was bei einer freigeräumten Schwelle gut zu sehen ist wird die Injektion beendet, weil dies das Anzeichen dafür ist, dass insoweit an dieser Stelle kein weiteres Injektionsmaterial mehr in das Gleisbett injiziert werden muss beziehungsweise vom Gleisbett aufgenommen wird.

Nach Beendigung der Injektion wird der Packer abgenommen, entsorgt und das noch vorhandene Loch wird mittels eines Materials, z. B. eines 2K-Mörtels kraftschlüssig verschlossen, somit weist die Schwelle keine Schwächung mehr durch das Loch auf.

Fig. 3 zeigt einen Querschnitt gemäß der Ebene A-A in Fig. 1. Dabei ist gut zu erkennen, dass auf dem Gleisbett 1 mit dem Schotterbett 8 die Schwelle 2 liegt. Im dargestellten Beispiel handelt es sich um eine Spannbetonschwelle. Durch diese Schwelle 2 ist mittig ein Loch 4 eingebracht, welches die Schwelle vertikal von oben bis unten durchsetzt. Oberseits wird auf die Lochöffnung ein Packer 9 - siehe Fig. 2 - eingesetzt, welcher Dichtungslippen 14 aufweist, sodass Material welches über den Packer 9 in das Loch 4 gepumpt wird, nicht an der Packer Außenseite nach oben ausquellen kann. Die Packer Einfüllseite 13 nimmt ein Rohr oder Schlauch auf, in welchem das injizierte Material von einer Pumpe 10 gepumpt wird. Die Pumpe 10 weist einen Mischkopf (nicht dargestellt) auf, in dem die Komponenten 11, 12 der Pumpe zugeführt und vermischt werden. Durch die Öffnung 4 der Schwelle 2 gepumptes Injektionsmaterial dringt in das Gleisbett 1 unterhalb der Schwelle 2 und verteilt sich dort über einen großen Bereich unterhalb aber auch etwas seitlich der Schwelle 2, so dass sich nach Aushärtung des Injektionsmaterials kompakten Körper 15 ausbildet, der aus Gleisschotter und ausgehärtetem Injektionsmaterial besteht. Dieser Körper 15 ist naturgemäß deutlich größer als ein einzelner Schotterstein und auch deutlich schwerer und liegt als Klebe-Schottersteinkörper 15 im Gleisbett 1, weist somit insgesamt auch eine große Oberfläche auf und kann daher auch nicht ohne Weiteres in das Gleisbett 1 gedrückt werden. Auf diesem Körper 15 liegt nunmehr die Schwelle 2, so dass bei überfahren eines Zuges die Schwelle 2 ein feste und stabile Unterlage aufweist, sich also nicht mehr vertikal nach unten oder auch zur Seite mehr bewegen kann.

Wenn das Injektionsmaterial seitlich an der Unterseite der Schwelle 2 hervorquillt, erkennt das Personal, dass das injizieren weiteres Injektionsmaterial nicht mehr sinnvoll ist, weil sich dieses nur noch in der Breite weiter ausbildet, aber nicht mehr in die Tiefe des Gleisbetts 1 eindringt.

Wenn der Packer 9 aus dem Loch 4 entfernt wird, wird das Loch 4 mit einem (2K-) Mörtel oder einem anderen Material dicht verschlossen, so dass durch das Eindringen von Wasser in das Loch 4 somit eine mögliche spätere Frostbeschädigung ausgeschlossen ist. Auch wird durch das Verfüllen des Lochs 4 eine etwaige Schwächung der Schwelle 2 beseitigt.

Das injizierte Material im Gleisbett benetzt nicht nur die dort vorhandenen Steine, sondern liegt auch in den Zwischenräumen zwischen den Schottersteinen und wird aufgrund der Erstarrung damit zu einem kompakten z. B. zylindrischen Stein-Klebe-Körper 15, auf dem die Schwelle liegt. Dieser relativ große und schwere Körper bewegt sich nunmehr - wenn überhaupt noch - deutlich weniger im Gleisbett als noch zuvor die einzelnen Schottersteine, sodass im Ergebnis praktisch kein Pumpen, keine (kaum) Bewegung/Dynamik der Schwellen mehr beim Überfahren des Zugs gegeben ist.

Da sich das Verfahren für eine einzelne Schwelle sehr zügig umsetzen lässt, ist auch verständlich, warum das erfindungsgemäße Verfahren quasi unter rollendem Gleis stattfinden kann, denn, wenn ein Zug herannaht, werden nur sehr kurzzeitig die Sanierungsarbeiten unterbrochen und können nach der Vorbeifahrt des Zuges sofort fortgesetzt werden. Relevant ist, dass während der Sanierungsarbeiten selbst sowohl die Schiene als auch das gesamte Gleisbett und damit auch der gesamte Schienenstrang nicht mit irgendwelchen Gegenständen (z.B. Maschinen) verstellt ist und wird, sondern ständig weiter befahren werden kann.

Somit kann das erfindungsgemäße Verfahren durchgeführt werden, ohne die gesamte Bahnstrecke für einen längeren Zeitraum zu sperren, was bislang im Stand der Technik in jedem Fall zwingend erfolgen muss, wenn die Sanierung mittels eines Stopfaggregats oder Ähnlichem erfolgen soll.

Sollte vor der Sanierung festgestellt werden, dass die Einheit aus Schwelle und Bahnschiene auf ein bestimmtes Niveau angehoben werden muss, wird dies vor der Sanierung der Gleisbetten durchgeführt. Falls sich dadurch eine Lücke zwischen Gleisbett und der Unterseite der Schwelle einstellt, kann dort Schottermaterial verfüllt/gestopft werden, und nach der vorgeschriebenen Sanierung mittels des injizierten Materials liegt dann die Schwelle auf dem gewünschten Höhenniveau fest auf dem Gleisbett und somit ist auch die gewünschte neue einheitliche Höhe des Schienenstrangs gewährleistet.

Die Erfindung wurde seitens des Anmelders bereits erfolgreich bei reellen Gleisbettbedingungen getestet und dabei konnte herausgefunden werden, dass wenigstens für mehrere Monate, das heißt, 24 bis 36 Monate, der gesamte Schwellen-Schienenkörper, also der gesamte Gleisstrang, ausreichend fest auf dem Untergrund liegen bleibt und langjährige Erfahrungen legen die Vermutung nahe, dass auch nach 24 bis 36 Monaten noch keine neue Sanierung stattfinden muss, sondern erst viele Jahre später.

Die Sanierung beziehungsweise die Stabilisierung des Gleisbetts wird gemäß vorliegender Anmeldung aufgezeigt mittels Befüllung von Injektionsharz durch die Öffnung einer Schwelle, so dass das Injektionsharz unterhalb der Schwelle in das Gleisbett eindringen kann.

Alternativ und somit erfindungsgemäß ist es auch möglich, diese Befüllung des Injektionsharzes in das Gleisbett nicht über eine Bohrung in der Schwelle - Fig. 1 bis 3 -, sondern direkt über eine Befüllung am unteren Rand einer Schwelle in das Schotterbett des Gleisbetts zu gewährleisten. Dies ist möglich mittels Einfüllstützen oder Einfülllanzen oder dergleichen, mittels denen das Injektionsharz dann direkt in das Schotterbett eingeleitet wird. In einem solchen Fall wird dann an wenigstens einer Seite einer Schwelle das Injektionsharz in das Gleisbett eingeleitet. Solch ein (alternatives) Verfahren zur Sanierung und/oder der Stabilisierung des Gleisbetts kommt ohne die Bohrungen in den Schwellen aus, hat aber das gleiche Ergebnis, ein kompakter Körper wird als Unterlage der Schwelle hergestellt. Dabei sind, wie bereits beschrieben, die Bahnschienen an Schwellen befestigt und die Schwellen im oder auf dem Gleisbett angeordnet und im Gleisbett liegen Steine, Schotter oder dergleichen und die Sanierung und/oder Stabilisierung erfolgt dabei im Gleisbett ohne Ablösung der Schwellen von den Schienen und/oder ohne Ablösung der Schwellen aus dem Gleisbett, wobei die Schwellen einen Mittelabschnitt und Endabschnitt aufweisen und der Mittelabschnitt zwischen den zwei Endabschnitten liegt, wobei im Bereich des ersten Endabschnitts und/oder des zweiten Endabschnitts und/oder des Mittelabschnitts seitlich an der Schwelle mit einem Packer, Einfüllstützen oder dergleichen Material in das Gleisbett injiziert wird, vorzugsweise ein Injektionsharz, welches nach der Ausbildung erstarrt, beziehungsweise aushärtet, wobei bei der Injektion in dem Bereich unterhalb der Schwelle in das Gleisbett gelangt und dort das Gleisbettmaterial, nämlich Steine, Schotter oder dergleichen benetzt und Zwischenräume und/oder Hohlräume im Gleisbett ausfüllt und nach der Erstarrung des Injektionsharzes der Bereich des Gleisbettes, der durch das Injektionsmaterial benetzt wird, beziehungsweise dessen Zwischenräume und/oder Hohlräume ausgefüllt sind, einen kompakten Körper darstellt, auf dem die Schwelle zur Anlage kommt. Dabei kann das gleiche Injektionsmaterial eingesetzt werden, wie bereits beschrieben.

Im Bedarfsfall wird das Injektionsharz an mehreren Stellen seitlich von der Schwelle in das Gleisbett unterhalb der Schwelle eingeleitet, z. B. am Endabschnitt oder Mittelabschnitt oder auch seitlich an den Endabschnitten der Schwelle.

Der kompakte Körper 15, der aus dem ausgehärteten beziehungsweise erstarrten Injektionsmaterial einerseits und Schottermaterial, also Schottersteinen etc. andererseits besteht, liegt unterhalb der Schwelle 2 und weist einen in etwa kreisförmig oder ovalen Querschnitt auf, sodass der Körper insgesamt eine Zylinderstruktur bildet, z. B. einen Zylinder mit einem Durchmesser von 20 - 40 cm und wenn beispielsweise die Bohrung, die noch in das Schotterbett geführt wird, z. B. 5 - 120 cm aufweist, kann damit auch ein entsprechend langer und zylindrischer (und schwerer) Körper relativ sicher hergestellt werden. Dieser zylindrische Körper bildet dann das Auflager für die Schwelle und sorgt für die hinreichende Stabilisierung der Schwelle im Gleisbett. Da an der Außenseite dieses Körpers die Schottersteine herausragen, verhaken beziehungsweise verkrallen diese sich auch im Schotterbett und sorgen für eine bessere Stabilisierung des Körpers und damit des gesamten Gleisbetts.

Unterhalb des Gleis- beziehungsweise unterhalb des Schotterbetts, bestehend aus Schotter, Steinen etc., kann auch noch eine PSS-Schicht (Splitt-, Sand-, Kies-Gemisch) gebildet sein. Die Harzinjektion im Gleisbett kann auch in diese Schicht noch vorangetrieben werden, bevorzugt endet aber der kompakte Körper 15 oberhalb der PSS-Schicht.

Das erfindungsgemäße Verfahren kann auch für sogenannte ISO-Stöße angewendet werden.

In der vorliegenden Anmeldung wird beschrieben, wie das Injektionsharz mittels Druckpumpe in das Schotterbett gedrückt wird und somit unter das Gleisbett gelangt.

Es ist auch möglich, eine Einfülllanze in das Schotterbett zu stecken und dann im Pumpbetrieb des Injektionsharzes die Lanze langsam nach oben zu ziehen, sodass sichergestellt ist, dass durchgehend Injektionsharz durch die Öffnung der Schwelle in das Gleisbett gelangt, idealerweise steckt dabei dann die Einfülllanze mit ihrer Spitze in der in das Gleisbett getriebenen Bohrung und kann somit dort leicht hineingesteckt und beim Pumpbetrieb, also Austrag des Injektionsharzes herausgezogen werden, sodass sich das Injektionsharz radial von der Einfülllanze in das Gleisbett erstrecken kann, idealerweise bildet sich dabei ein in etwa zylinderförmiger Körper mit einem Durchmesser von 20 - 40 cm, vorzugsweise 30 cm aus.

Sollte eine Einfülllanze (oder Einfüllstutzen) verwendet werden, um das Injektionsharz in die Gleisbettöffnung zu pumpen, kann das Herausziehen der Lanze auch maschinell unterstützt werden, sodass ein sehr gleichmäßiges Herausziehen der Lanze und somit eine sehr gleichmäßige Versenkung des Injektionsharzes im Gleisbett gewährleistet ist.

Figuren 4 bis 7 zeigen die Ausführungen zur Bildung des kompakten Körpers unterhalb der Schwelle 2 durch die alternative Ausführungsform, wie bereits zuvor beschrieben.

In Figur 4 ist zu erkennen, dass zunächst einmal im Bereich des Endabschnitts 5 der Schwellen 2, unterhalb derer Injektionsharz in das Gleisbett 1, also in den Bereich der Steine/Schotter 8 unterhalb der Schwellen 2 eingeführt werden soll, die dort vorhandenen Steine beziehungsweise der Schotter 8 zur Seite geräumt wird, bis der untere Rand 16 der Schwelle freiliegt.

Hiernach erfolgt die Vorbehandlung des mit Injektionsharz zu injizierenden Bereichs mittels eines Werkzeugs, z. B. eines Bohrers 19, mittels dessen von der Seite in das Schotterbett unterhalb der Schwelle 2 gebohrt wird, um einen guten Zugang für einen Einfüllstutzen bereitzustellen.

Figur 5 zeigt, wie der Einfüllstutzen 18 verlegt worden ist und wie dann in den Bereich unterhalb der Schwelle das Injektionsharz injiziert wird. Vor der Injektion werden mittels eines Mischers die beiden Komponenten des Injektionsharzes vermischt, sodass dann das Injektionsharzgemisch aus den zwei Komponenten unterhalb der Schwelle und damit in den Bereich des Gleisbettes unterhalb der Schwelle gelangt.

Figur 6 zeigt noch einmal diese Ansicht, wobei gut zu erkennen ist, dass zunächst einmal die Steine, der Schotter 8 aus dem zu injizierenden Bereich bewegt werden, dann mit dem Bohrwerkzeug 19 die Vorbereitung erfolgt und dann die Injektion des Harzes.

Figur 7 zeigt die weiteren Utensilien, die für die Harzbereitstellung benötigt werden, unter anderem die beiden Komponenten 11, 12 des Harzes in den jeweiligen Behältnissen, die Pumpe 10 und dann die Zuführung der einzelnen Komponenten über einzelne Leitungen bis zum Mischer 17 der Einfüllstutzen 18.

Das Harz, welches unterhalb der Schwelle seitlich vortritt, sollte dann auch beseitigt werden, z. B. nach Erstarrung mittels Ablösung dieses erstarrten Harzes z. B. mittels einer Hacke oder mittels eines entsprechend anderen spitzen Werkzeugs.

Nachdem der kompakte Körper 15 dann unterhalb der Schwelle 2 wie gezeigt ausgebildet ist, werden dann die Steine, der Schotter 8 wieder in den Bereich zwischen den Schwellen 2 zurückbewegt.

Die gesamten Arbeiten erfolgen dabei unter dem Gleis ohne Sperrung der jeweiligen Bahnstrecke.

Dann, wenn sich ein Zug der jeweiligen Sanierungsstelle nähert, werden kurzfristig einmal die Sanierungsarbeiten wie aufgezeigt unterbrochen.

Sollte die Schiene sich aufgrund verschiedener Einflüsse sich unterhalb des Maßes bewegen, welches vorgesehen ist, wird vor der Injizierung des Harzes die Schiene und damit die Schwelle ein gewünschtes Maß, z. B. von 5 bis 50 mm, vorzugsweise 5 bis 30 mm, mittels eines Schienenhebers auf die gewünschte Höhe angehoben und erst dann wird das Injektionsmaterial an den Schwellen vorbei unterhalb der Schwellen injiziert, sodass dann auch die Schwellen wie auch die Schienen nach der Injizierung auf der gewünschten Höhe mit der gewünschten Ausfluchtung liegen.

Zudem sind weitere bevorzugte Ausführungsformen beschrieben:
Verfahren zur Sanierung und/oder Stabilisierung eines Gleisbetts, wobei Bahnschienen an Schwellen befestigt sind und die Schwellen in oder auf dem Gleisbett angeordnet sind und im Gleisbett Steine, Schotter oder dergleichen liegen, wobei die Sanierung und/oder Sanierung im Gleisbett selbst erfolgt ohne Ablösung der Schwellen, den Schienen, und/oder ohne Entfernung der Schwellen aus dem Gleisbett, wobei die Schwellen einen Mittelabschnitt und zwei Endabschnitte aufweisen und der Mittelabschnitt zwischen den zwei Endabschnitten liegt, wobei im Bereich des ersten Endabschnitts und/oder des zweiten Endabschnitts und/oder des Mittelabschnitts eine durchgehende Öffnung durch die Schwelle hergestellt wird, vorzugsweise wird die Öffnung durch eine Bohrung hergestellt, wobei in die Öffnung beziehungsweise Öffnungen ein Material injiziert wird, vorzugsweise ein Injektionsharz, welches nach der Ausbringung erstarrt beziehungsweise aushärtet, wobei das Injektionsharz bei Injektion durch die Öffnung in der Schwelle in den Bereich unterhalb der Schwelle in das Gleisbett gelangt und dort das Gleisbettmaterial, nämlich Steine, Schotter oder dergleichen, benetzt und Zwischenräume und/oder Hohlräume im Gleisbett ausfüllt, und nach Erstarrung des Injektionsharzes der Bereich des Gleisbetts, der durch das Injektionsmaterial benetzt wird, beziehungsweise dessen Zwischenräume und/oder Hohlräume ausgefüllt sind, einen kompakten Körper darstellt, auf dem die Schwelle zur Auflage kommt.

Verfahren zur Sanierung eines Gleisbettes nach zuvor beschriebener Ausführung, dadurch gekennzeichnet, dass Injektionsmaterial bevorzugt ein zwei Komponenten Material, bestehend aus den Komponenten a und b welche an einer Injektionspumpe in die Öffnung der Schwelle gepumpt wird, wobei das Injektionsmaterial in der Viskosität im Bereich von ca. 200 bis 500 mPa/s, vorzugsweise ca. 300 mPa/s (gemäß DIN EN ISO 3219) liegt. Verarbeitungszeit des Materials ca. 90 bis 120 Sekunden, vorzugsweise ca. 60 Sekunden aufweist, bei dem Bauteil und Untergrundtemperatur im Bereich von 2 °C bis 50 °C, vorzugsweise 5 °C bis 40 °C und nach Aushärtung eine Druckfestigkeit im Bereich von 25 bis 75 N/mm² (gemäß DIN EN ISO 604) und eine Biegezugfestigkeit von ca. 5 bis 50 N/mm², vorzugsweise 25 N/mm² (gemäß DIN ISO 178/2 % Verformung) aufweist.

Verfahren nach zuvor beschriebener Ausführung, dadurch gekennzeichnet, dass die Injektion des Injektionsharzes beendet wird, wenn Injektionsharz an der Schwellenunterseite aus dem Gleisbett hervortritt.

Verfahren nach einer der vorhergehenden Ausführungen, dadurch gekennzeichnet, dass das Injektionsmaterial mittels einer Pumpe in die Öffnung der Schwellen gedrückt wird, wobei eine Füllstutzen in einem Packer eingesetzt wird, welcher nach Beendigung des Injektionsvorgangs von der Oberseite der Schwelle beseitigt wird.

Verfahren nach einer der vorhergehenden Ausführungen, dadurch gekennzeichnet, dass bei der Herstellung der Schwelle das Werkzeug, mit welchem die Öffnung in der Schwelle hergestellt wird, um ein vorbestimmtes Maß, z. B. ca. 5 bis 100 cm weiter in das Gleisbett vorgetrieben wird und dort ebenfalls eine Gleisbettöffnung herstellt, die zur Öffnung in der Schwelle fluchtend angeordnet ist, sodass das Injektionsharz, welches in die Gleisbettöffnung gelangt und sich von dort aus radial in das Gleisbett ausbreitet, sodass sich nach Erstarrung bzw. Aushärtung des Injektionsharzes ein im Wesentlichen zylindrischer Körper, jedenfalls ein Körper mit im Wesentlichen kreis- oder oval förmigem Querschnitt bildet, der aus dem Injektionsharz und den vom Injektionsharz benetzten bzw. eingeschlossenen Schotter besteht.

Verfahren nach einer der vorhergehenden Ausführungen, dadurch gekennzeichnet, dass die Gleisbettsanierung gleichzeitig einen Zugbetrieb auf den Bahnschienen erlaubt, und somit die Gleisstrecke mit den Bahnschienen während der Gleisbettsanierung in Betrieb bleibt.

Verfahren nach einer der vorhergehenden Ausführungen, dadurch gekennzeichnet, dass vor oder während der Sanierung Schotter im unmittelbar angrenzendem Bereich der zu sanierenden Schwelle freigeräumt wird, um den Austritt von Injektionsmaterial/Injektionsharz zu beobachten.

Verfahren nach einer der vorhergehenden Ausführungen, dadurch gekennzeichnet, dass die Schwelle eine Spannbetonschwelle oder stahlbewehrte Betonschwelle ist, wobei die Öffnung der Schwelle so gesetzt wird, ohne die Stahlbewehrung beziehungsweise Spannglieder zu beschädigen.

Verfahren nach einer der vorhergehenden Ausführungen, dadurch gekennzeichnet, dass während der Sanierung sich im Gleisbett Verklebung von Injektionsharz und Schottermaterial ein kompakter Körper ausbildet, dessen Gewicht bei mehr als 20 Kilo, vorzugsweise mehr als 50 Kilo liegt.

Kompakter Körper, der im Wesentlichen zylindrische Abmaße aufweist, vorzugsweise vorbestimmte Längserstreckung und einen etwa kreis- oder ovalförmigen Querschnitt aufweist, welcher durch das Verfahren nach einem der vorhergehenden Ansprüche hergestellt wird und welcher unterhalb der Schwelle liegt und ein Auflager für die Schwelle bildet.

## Patentansprüche

1. Verfahren zur Sanierung und/oder Stabilisierung eines Gleisbetts (1), wobei Bahnschienen (3a, 3b) an Schwellen (2) befestigt sind und die Schwellen (2) in oder auf dem Gleisbett (1) angeordnet sind und im Gleisbett (1) Steine, Schotter (8) oder dergleichen liegen, wobei die Sanierung und/oder Stabilisierung im Gleisbett (1) selbst erfolgt ohne Ablösung der Schwellen (2), der Schienen (3a, 3b), und/oder ohne Entfernung der Schwellen (2) aus dem Gleisbett (1), wobei die Schwellen (2) einen Mittelabschnitt (6) und zwei Endabschnitte (5) aufweisen, und der Mittelabschnitt (6) zwischen den zwei Endabschnitten (5) liegt, wobei im Bereich des Mittelabschnitts und/oder einem oder beiden Endabschnitten der Schwelle seitlich an der Schwelle mit einem Packer (9), Einfüllstutzen (18) oder dergleichen ein Material, vorzugsweise ein Injektionsharz, in das Gleisbett (1) injiziert wird, wobei das Material nach der Ausbringung erstarrt beziehungsweise aushärtet und wobei das Material bei der Injektion in den Bereich unterhalb der Schwelle (2) in das Gleisbett (1) gelangt und dort das Gleisbettmaterial, nämlich Steine, Schotter (8) oder dergleichen, benetzt und Zwischenräume und/oder Hohlräume im Gleisbett (1) ausfüllt, und nach Erstarrung des Materials, vorzugsweise Injektionsharzes, der Bereich des Gleisbetts (1), der durch das Injektionsmaterial benetzt wird, beziehungsweise dessen Zwischenräume und/oder Hohlräume ausgefüllt sind, einen kompakten Körper (15) darstellt, auf dem die Schwelle (2) zur Auflage kommt.

2. Verfahren zur Sanierung eines Gleisbettes nach Anspruch, **dadurch gekennzeichnet, dass** Injektionsmaterial bevorzugt ein zwei Komponenten Material, bestehend aus den Komponenten a und b welche an einer Injektionspumpe (10) in die Öffnung (4) der Schwelle gepumpt wird, wobei das Injektionsmaterial in der Viskosität im Bereich von ca. 200 bis 500 mPa/s, vorzugsweise ca. 300 mPa/s (gemäß DIN EN ISO 3219) liegt. Verarbeitungszeit des Materials ca. 90 bis 120 Sekunden, vorzugsweise ca. 60 Sekunden aufweist, bei dem Bauteil und Untergrundtemperatur im Bereich von 2 °C bis 50 °C, vorzugsweise 5 °C bis 40 °C und nach Aushärtung eine Druckfestigkeit im Bereich von 25 bis 75 N/mm² (gemäß DIN EN ISO 604) und eine Biegezugfestigkeit von ca. 5 bis 50 N/mm², vorzugsweise 25 N/mm² (gemäß DIN ISO 178/2 % Verformung) aufweist.

3. Verfahren nach Anspruch 1, **dadurch gekennzeichnet, dass** die Injektion des Injektionsharzes beendet wird, wenn Injektionsharz an der Schwellenunterseite aus dem Gleisbett hervortritt.

4. Verfahren nach einem der vorhergehenden Ansprüche, **dadurch gekennzeichnet, dass** die Gleisbettsanierung gleichzeitig einen Zugbetrieb auf den Bahnschienen erlaubt, und somit die Gleisstrecke mit den Bahnschienen während der Gleisbettsanierung in Betrieb bleibt.

5. Verfahren nach einem der vorhergehenden Ansprüche, **dadurch gekennzeichnet, dass** vor oder während der Sanierung Schotter (8) im unmittelbar angrenzendem Bereich der zu sanierenden Schwelle (2) freigeräumt wird, um den Austritt von Injektionsmaterial/Injektionsharz zu beobachten.

6. Verfahren nach einem der vorhergehenden Ansprüche, **dadurch gekennzeichnet, dass** die Schwelle eine Spannbetonschwelle oder stahlbewehrte Betonschwelle ist, wobei die Öffnung (4) der Schwelle so gesetzt wird, ohne die Stahlbewehrung beziehungsweise Spannglieder zu beschädigen.

7. Verfahren nach einem der vorhergehenden Ansprüche, **dadurch gekennzeichnet, dass** während der Sanierung sich im Gleisbett Verklebung von Injektionsharz und Schottermaterial ein kompakter Körper (15) ausbildet, dessen Gewicht bei mehr als 20 Kilo, vorzugsweise mehr als 50 Kilo liegt.

8. Kompakter Körper, welcher im Wesentlichen zylindrische Abmaße aufweist, vorzugsweise eine vorbestimmte Längserstreckung und einen in etwa kreis- oder ovalförmigen Querschnitt aufweist und welcher unterhalb einer Bahnschwelle im Gleisbett liegt, ein Auflager für die Bahnschwelle bildet, wobei auf der Bahnschwelle wenigstens eine Bahnschiene befestigt ist und der kompakte Körper hergestellt wird mittels eines Einfüllstutzens, mittels dessen ein Injektionsharz direkt in das Schotterbett unterhalb der Schwelle eingeleitet wird, wobei die Schwelle einen Mittelabschnitt und beidseitig davon jeweils einen Endabschnitt aufweist, wobei im Bereich des ersten Endabschnitts und/oder des zweiten Endabschnitts und/oder des Mittelabschnitts seitlich an der Schwelle mit einem Einfüllstutzen oder dergleichen Injektionsharz in das Gleisbett, also in den Schotter unterhalb der Schwelle, injiziert wird und sich das Injizierte durch das Injektionsharz im Gleisbett Material, nämlich Steine, Schotter oder dergleichen benetzt und Zwischenräume und/oder Hohlräume im Gleisbett ausgefüllt werden und nach Erstarrung des Injektionsharzes der Bereich des Gleisbetts, der durch das Injektionsmaterial benetzt wird, beziehungsweise dessen Zwischenräume und/oder Hohlräume ausgefüllt sind, den kompakten Körper darstellt, auf dem die Schwelle liegt.

9. Kompakter Körper nach Anspruch 8, **dadurch gekennzeichnet, dass** der kompakte Körper eine Zylinderstruktur bildet und einen Durchmesser von ca. 20 - 40 cm aufweist.

10. Gleisbett mit einem kompakten Körper nach einem der vorhergehenden Ansprüche, wobei das Gleisbett aus Bahnschienen besteht, die auf Schwellen befestigt sind, die Schwellen ihrerseits im Gleisbett liegen und das Gleisbett seinerseits zwischen und unterhalb der Schwellen Steine, Schotter oder dergleichen aufweist, und wobei der kompakte Körper ein Auflager für die Schwellen bildet, die direkt auf dem kompakten Körper liegen.

11. Kompakter Körper nach einem der vorhergehenden Ansprüche, **dadurch gekennzeichnet, dass** vor der Injektion des Injektionsharzes Steine, Schotter oder dergleichen so weit aus dem Bereich der Endabschnitte und/oder Mittelabschnitte der Schwellen entfernt werden, bis der untere Rand der Schwelle freiliegt, dass mittels eines Werkzeugs, z. B. eines Bohrers, in den Bereich unterhalb der Schwelle gebohrt wird, dass danach Injektionsharz mittels eines Schlauchs oder Einfüllstutzens (18), dem vorzugsweise ein Mischer vorgeschaltet ist, in den Bereich unterhalb der Schwelle injiziert wird, sodass das Injektionsharz unterhalb der Schwelle aus dem Schlauch beziehungsweise Einfüllstutzen austritt und wobei Injektionsharz, welches außenseitig an der Schwelle hervorquillt, nach Aushärten optional entfernt wird und die zuvor weggeräumten Steine/Schotter (8) des Gleisbetts wieder zurück in den Bereich zwischen den Schwellen (2) angeordnet werden.

12. Kompakter Körper nach einem der vorhergehenden Ansprüche, **dadurch gekennzeichnet, dass** das Injektionsmaterial bevorzugt ein Zweikomponentenmaterial ist, bestehend aus den Komponenten A und B, welche durch eine Injektionspumpe zu einem Mischer und von diesem zu einem angeschlossenen Schlauch gepumpt werden, wobei der Schlauch in den Bereich unterhalb der Schwelle ragt, wobei das Injektionsmaterial eine Viskosität im Bereich von ca. 200 - 500 mPa/s, vorzugsweise ca. 300 mPa/s (gemäß DIN EN ISO 3219) aufweist, wobei die Verarbeitungszeit des Materials ca. 90 - 120 s, vorzugsweise 60 s beträgt, wobei die Bauteil- beziehungsweise Untergrundtemperatur im Bereich von 2 °C bis 50 °C, vorzugsweise 5 °C bis 40 °C und nach Aushärtung eine Druckfestigkeit im Bereich von 25 - 75 N/mm² (DIN EN ISO 604) und eine Biegezugfestigkeit von ca. 5 - 50 N/mm², vorzugsweise 25 N/mm² (gemäß DIN EN ISO 178/ 2 % Verformung) aufweist.
